# EUROPÄISCHE PATENTSCHRIFT

(11) **EP 0 218 925 B1**
(45) Veröffentlichungstag und Bekanntmachung des Hinweises auf die Patenterteilung: **28.12.1988**
(21) Anmeldenummer: 86112605.0
(22) Anmeldetag: 11.09.1986
(51) Int. Cl.: B65C 1/04, B65C 9/18, B65C 9/30

(54) **Etikettiervorrichtung**
Labelling machine
Etiquetteuse

(30) Priorität: 17.09.1985 DE 3533059
(43) Veröffentlichungstag der Anmeldung: 22.04.1987
(73) Patentinhaber: Ilsemann, Heino, D-2800 Bremen (DE)
(72) Erfinder: Ilsemann, Heino, D-2800 Bremen (DE)
(74) Vertreter: Goddar, Heinz J., Dr.

(56) Entgegenhaltungen:
- EP-A- 0 006 505
- EP-A- 0 040 831
- US-A- 3 888 724
- US-A- 4 276 112

## Beschreibung

Die Erfindung betrifft eine Vorrichtung zum Etikettieren von Bandkassetten nach dem Oberbegriff des Patentanspruches 1.

Aus der EP-A-0 006 505 ist eine Vorrichtung dieser Art bekannt, die zum Etikettieren der Bandkassetten mittels Normaletiketten bestimmt ist, wobei derartige Normaletiketten sich dadurch auszeichnen, dass sie jeweils eine der breiten Seitenflächen der Bandkassetten im wesentlichen vollständig, natürlich unter Freilassung der jeweiligen Öffnungen für den Kassettenantrieb, bedecken. Die bekannte Etikettiervorrichtung ist dabei vorzugsweise zur Verwendung von in der Vorbereitungsstation mit Klebstoff zu versehenden Etiketten bestimmt.

In letzter Zeit setzt sich immer stärker der Gedanke durch, auf Bandkassetten nicht mehr Normaletiketten der vorstehend beschriebenen Art aufzukleben, sondern lediglich ein oder zwei Streifenetiketten, die jeweils nur auf einer Seite der Öffnungen für den Kassettenantrieb parallel zu den Längskanten der Bandkassette verlaufen. Die Streifenetiketten sind dabei selbstklebend ausgebildet und auf einem Trägerband aus Papier od. dgl. aufgeklebt. Die Anordnung der Streifenetiketten auf dem Trägerband ist dabei bisher so, dass diese in Längsrichtung, also parallel zur Vorschubrichtung des Trägerbandes, angeordnet sind, wobei diese Anordnung auch bei bekannten selbstklebenden Normaletiketten Verwendung findet. Nachteilig ist bei dieser Anordnungsweise der selbstklebenden Streifenetiketten auf dem Trägerband der anfallende Verbrauch an Trägerbandmaterial. Ferner geben die bekannten Vorrichtungen keine Möglichkeit, auf einfache Weise Bandkassetten mit unterschiedlichen Streifenetiketten oder Normaletiketten wahlweise bekleben zu können.

Der Erfindung liegt die Aufgabe zugrunde, die gattungsgemässe Vorrichtung zur Verwendung von Selbstklebeetiketten einzurichten.

Erfindungsgemäss wird diese Aufgabe bei einer Vorrichtung der eingangs genannten Art durch die im Kennzeichen des Patentanspruches 1 aufgeführten Merkmale gelöst. Besonders bevorzugte Ausführungsformen der Erfindung sind Gegenstand der Unteransprüche.

Die Vorrichtung nach der Erfindung gewährleistet bei grösstmöglicher Einsparung an Trägerband- und Streifenetikettenmaterial das Aufbringen selbstklebender Streifenetiketten sowie vorzugsweise wahlweise auch selbstklebender Normaletiketten auf Bandkassetten mit hoher Taktgeschwindigkeit. Aus der US-A-3 888 724 war zwar bereits eine Vorrichtung bekannt, bei der ein von einem Trägerband auf einen Etikettenhalter übertragenes und von diesem durch eine Saugfläche gehaltenes Etikett durch eine an dessen Seitenkante angreifende Justiereinrichtung ausgerichtet wird, jedoch ist dieser Druckschrift keine Anregung zur erfindungsgemässen Merkmalskombination zu entnehmen.

Durch die erfindungsgemässe Massnahme, konstruktionsbedingt die Streifenetiketten quer zur Vorschubrichtung des Trägerbandes aufkleben zu können, lassen sich enorme Einsparungen an Trägerbandmaterial erzielen. Die erfindungsgemässe Vorrichtung ist ausserordentlich flexibel und gestattet das wahlweise Bekleben von Bandkassetten mit Streifenetiketten auf unterschiedlichen Niveaus ebenso wie die wahlweise Verwendung von Normaletiketten. Insgesamt lassen sich auf diese Weise die Installations- und Betriebskosten für Bandkassetten etikettierende Betriebe etc. drastisch verringern, wobei die Vorteile der Vorrichtung bezüglich Zuverlässigkeit und hoher Taktgeschwindigkeit denjenigen der gattungsgemässen Vorrichtung entsprechen.

Weitere Merkmale und Vorteile der Erfindung ergeben sich aus der nachstehenden Beschreibung, in der Ausführungsbeispiele anhand der schematischen Zeichnung im einzelnen erläutert sind. Dabei zeigt:
Fig. 1 ein Ausführungsbeispiel einer erfindungsgemässen Vorrichtung in der Draufsicht;
Fig. 2 ein anderes Ausführungsbeispiel der Vorrichtung nach der Erfindung in der Draufsicht;
Fig. 3 eine Ausrichtstation der Vorrichtung von Fig. 1 oder Fig. 2 im schematischen, bezüglich des Drehkopfes radialen Vertikalschnitt; und
Fig. 4 eine Bandkassette mit aufgeklebten Streifenetiketten.

Wie Fig. 1 erkennen lässt, weist die Vorrichtung nach der Erfindung eine sich (bei dem gezeigten Ausführungsbeispiel) von rechts nach links bewegende Transportkette 10 für Bandkassetten 12 auf, die auf der Transportkette 10 hochkant stehend mittels von dieser hochstehender Nocken 14 von einem Vorratsmagazin 16 zwei Etikettenaufbringeinrichtungen zugeführt werden, von denen jede zwei Drehköpfe 22, 24 bzw. 26, 28 aufweist, die mit vertikaler Drehachse angeordnet sind. Jeder der Drehköpfe 22, 24, 26, 28 weist an seinem Umfang drei Etikettenhalter 30 auf, die mit bezüglich des jeweiligen Drehkopfes 22, 24, 26, 28 tangentialen Saugflächen sowie Zentrierstiften 32 versehen sind. Am Umfang jedes der Drehköpfe 22, 24, 26, 28 sind jeweils in Rotationsrichtung (durch einen Pfeil angezeigt) hintereinander eine Streifenetikettenzuführstation 36, 38, 40, 42, eine Ausrichtstation 44, 46, 48, 50 sowie eine jeweils einem Paar einander bezüglich der Transportkette 10 einander gegenüberliegender Drehköpfe 22, 26 bzw. 24, 28 zugeordnete Etikettierstationen 52, 54 mit der Aufbringstelle nachgeordneten Druckrollen 56, 58 angeordnet. In jeder der Streifenetikettenzuführstationen 36, 38,40,42 werden selbstklebende Streifenetiketten 60, die jeweils auf einem Trägerband 62 quer zu dessen Vorschubrichtung, die auf den jeweiligen Drehkopf 22, 24, 26, 28 hin gerichtet ist, (aufgeklebt) sind zugeführt.

Das in Fig. 2 gezeigte Ausführungsbeispiel unterscheidet sich von demjenigen von Fig. 1 dadurch, dass dort nur zwei einander bezüglich der Transportkette 10 gegenüberliegende Drehköpfe 22, 26 vorgesehen sind, denen jeweils in Rotationsrichtung aufeinanderfolgend zwei Streifenetikettenzuführstationen 36, 38 bzw. 40, 42, eine jeweils daran anschliessende Normaletikettenzuführstation 64, der Normaletiketten 66, ebenfalls selbstklebend ausgebildet und auf einem Normaletikettenträgerband 68 quer zu dessen Vorschubrichtung aufgeklebt, zuführbar sind, sowie die Ausrichtstation 50 zugeordnet sind.

Wie Fig. 3 erkennen lässt, weist die Ausrichtstation 44 dort einen sowohl vertikal als auch horizontal in Richtung der Pfeile beweglichen Stössel 70 auf, der mit zwei vertikal übereinander angeordneten Ausrichtvorsprüngen 72, 74 versehen ist, welche jeweils einem Streifenetikett 60 zugeordnet sind. Die Streifenetiketten 60 sitzen auf dem Etikettenhalter 30 in unterschiedlicher Höhe, wobei letzterer eine Ausrichtausnehmung 76 aufweist.

Fig. 4 schliesslich zeigt die auf die dort wiedergegebene Bandkassette 12 in unterschiedlichen Höhen aufgeklebten Streifenetiketten 60.

Die Vorrichtung nach der Erfindung arbeitet bezüglich des Bandkassettentransportes, der Etikettierstationen, der Drehkopfschaltung etc. in ganz ähnlicher Weise, wie dies z.B. in der DE-PS 2 826 035 für die dort beschriebene Etikettiervorrichtung erläutert ist, so dass diesbezüglich wegen weiterer Einzelheiten auf die Beschreibung in vorstehender Druckschrift verwiesen wird. Hinsichtlich der erfindungsspezifischen Merkmale arbeiten die vorstehend beschriebenen und in der Zeichnung dargestellten Ausführungsbeispiele der Vorrichtung nach der Erfindung wie folgt:
Bei der Vorrichtung gemäss Fig. 1 werden mittels nicht gezeigter Einrichtungen in den Streifenetikettenzuführstationen 36, 38, 40, 42 von dem Trägerband 62 Streifenetiketten 60 auf die Saugfläche des jeweiligen Etikettenhalters 30 übertragen, wobei beispielsweise die Streifenetikettenzuführstationen 36, 40 Streifenetiketten 60 jeweils für die in Fig. 4 unten gezeigte Aufbringposition aufbringen, während die Streifenetikettenzuführstationen 38, 42 die in Fig. 4 oben befindlichen Streifenetiketten auf den jeweiligen Etikettenhalter 30 übertragen. Die Zentrierstifte 32 werden bei diesem Ausführungsbeispiel nicht benötigt. In der jeweiligen Ausrichtstation 44, 46 bzw. 48, 50 werden die auf den Etikettenhaltern 30 befindlichen Streifenetiketten 60 exakt in diejenige Position gebracht, die der späteren Aufbringposition gemäss Fig. 4 entspricht, und dann in den Etikettierstationen 52, 54 beidseits an die Bandkassetten 12 angeklebt, woraufhin dann noch das weitere Andrücken mittels der Andruckrollen 56, 58 erfolgt. Insgesamt tragen die Kassetten nach dem Passieren der Etikettiervorrichtung gemäss Fig. 1 dann also Streifenetiketten der in Fig. 4 gezeigten Art.

Beim Ausführungsbeispiel von Fig. 2, sieht man zunächst von den Normaletikettenzuführstationen 64, 65 ab, übertragen, bei ansonsten ähnlicher Arbeitsweise wie beim Ausführungsbeispiel von Fig. 1, die Streifenetikettenzuführstationen 36, 38 bzw. 40, 42 auf die Etikettenhalter 30 jeweils nacheinander zwei Streifenetiketten 60 in unterschiedlicher Höhe (in Fig. 4 gesehen), woraufhin dann in den Ausrichtstationen 46, 50 mittels der in Fig. 3 gezeigten Einrichtung die Höhenausrichtung der zunächst leicht versetzt gegenüber ihrer Aufbringhöhe auf die Saugflächen der Etikettenhalter 30 aufgebrachten Streifenetiketten 60 erfolgt. Anschliessend werden dann beide Streifenetiketten 60 jeder Bandkassettenseite 12 gleichzeitig in der einzigen Etikettierstation 52 an die jeweilige Bandkassette 12 angedrückt und mittels der Andrückrollen 56 dort festgedrückt. Wahlweise können bei dem Ausführungsbeispiel von Fig. 2 statt der Streifenetiketten 60 unter Inaktivierung der Streifenetikettenzuführstationen 36, 38, 40, 42 jedoch auch Normaletiketten 66 aufgebracht werden, und zwar mittels der dann in Betrieb befindlichen Normaletikettenzuführstationen 64, 65, wobei dann die Zentrierstifte 32 in der in der DE-PS 2 826 035 beschriebenen Weise verwendet werden und das Aufbringen der Normaletiketten in der dort erläuterten Art erfolgt.

Natürlich kann die Vorrichtung nach der Erfindung bei den gezeigten Ausführungsbeispielen auch so betrieben werden, dass lediglich ein einzelnes Streifenetikett auf eine der Seiten oder auch beide Seiten der jeweiligen Bandkassette 12 aufgebracht wird. Auch ist es möglich, in beispielsweise der DE-PS 2 902 104 entsprechender Weise eine zusätzliche Befeuchtungsstation vorzusehen und ggf. noch mit Kleber- oder Binderflüssigkeit zu benetzende Etiketten statt der erfindungsgemäss vorzugsweise verwendeten selbstklebenden Haftetiketten vorzusehen.

## Patentansprüche

1. Vorrichtung zum Etikettieren von Bandkassetten (12), mit einer die Bandkassetten (12) hochkant geradlinig im wesentlichen in horizontaler Richtung fördernden Transporteinrichtung (10), der die Bandkassetten (12) von einem Vorratsmagazin (16) zuführbar sind, und gegenüberliegend beidseitig der Transporteinrichtung (10) angeordneten Etikettenaufbringeinrichtungen (18, 20) von denen jede um eine vertikale Achse taktweise umlaufende, an einem Drehkopf (22, 24, 26, 28) angeordnete, radial bewegliche Etikettenhalter (30) mit vertikalen Saugflächen aufweist, die aufeinanderfolgend einer Etikettenzuführstation (36, 38, 40, 42), einer Vorbereitungsstation (44, 46, 48, 50) und einer Etikettierstation (52, 54) zuführbar sind, dadurch gekennzeichnet, dass zum Aufbringen von selbstklebenden Streifenetiketten (6) jede Etikettenaufbringeinrichtung (18, 20) wenigstens eine Streifenetikettenzuführstation (36, 38, 40, 42) aufweist, der auf einem langgestreckten Trägerband (52) aus Papier oder dergleichen quer zu dessen Vorschubrichtung aufgeklebte Streifenetiketten (60) zuführbar sind, die in der Streifenetikettenzuführstation (36, 38, 40, 42) auf die Saugflächen der Etikettenhalter (30) in einer gegenüber der vorgesehenen Aufbringhöhe geringfügig vertikal versetzten Position mit radial nach aussen weisender Klebefläche übertragbar sind; dass die Vorbereitungsstation als Ausrichtstation (44, 46, 48, 50) zum Verschieben der auf den Etikettenhalter (30) in der vertikal versetzten Position befindlichen Streifenetiketten (60) in die exakte Aufbringhöhe ausgebildet ist; und dass die Ausrichtstation (44, 46, 48, 50) einen taktweise höhenbeweglichen Stössel (70) zum vertikalen Verschieben der Streifenetiketten (60) aus der geringfügig vertikal gegenüber der vorgesehenen Aufbringhöhe versetzten Position in die exakte Aufbringhöhe aufweist, wobei der Stössel (70) zwei Ausrichtvorsprünge (72, 74) für jeweils eines von zwei auf dem Etikettenhalter (30) in unterschiedlichen Höhen angeordneten Streifenetiketten (60) aufweist und die Etikettenhalter (30) mit einer mit einem der Ausrichtungsvorsprünge (72, 74) des Stössels (70) zusammenwirkenden Ausrichtausnehmung (76) versehen sind.

2. Vorrichtung nach Anspruch 1, dadurch gekennzeichnet, dass jede Etikettenaufbringeinrichtung (18, 20) zwei in Förderrichtung der Transporteinrichtung (10) hintereinander angeordnete Drehköpfe (22, 24; 26, 28) mit wenigstens einer zugeordneten Streifenetikettenzuführstation (36, 38; 40, 42) aufweist.

3. Vorrichtung nach Anspruch 2, dadurch gekennzeichnet, dass jedem der Drehköpfe (22, 24, 26, 28) eine Streifenetikettenzuführstation (36, 38, 40, 42) zugeordnet ist, wobei die Streifenetiketten (60) in jeder der Streifenetikettenzuführstationen (36, 38; 40, 42) der jeweiligen Etikettenaufbringeinrichtung (18; 20) auf unterschiedlicher ungefährer Aufbringhöhe auf die Saugflächen der jeweiligen Etikettenhalter (30) übertragbar sind.

4. Vorrichtung nach Anspruch 1, dadurch gekennzeichnet, dass jede Etikettenaufbringeinrichtung (18, 20) einen Drehkopf (22, 26) mit zwei hintereinander angeordneten Streifenetikettenzuführstationen (36, 38; 40, 42) aufweist, wobei die Streifenetiketten (60) in jeder der Streifenetikettenzuführstationen (36, 38; 40, 42) jeder der Etikettenaufbringeinrichtungen (28, 20) auf unterschiedlicher ungefährer Aufbringhöhe auf die Saugflächen der jeweiligen Etikettenhalter (30) übertragbar sind.

5. Vorrichtung nach einem der vorangehenden Ansprüche, dadurch gekennzeichnet, dass jede Etikettenaufbringeinrichtung (18, 30) eine Normaletikettenzuführstation (64, 65) aufweist, der auf einem langgestreckten Normaletikettenträgerband (68) quer zu dessen Vorschubrichtung aufgeklebte selbstklebende Normaletiketten (66) zuführbar sind.

## Claims

1. An apparatus for labelling tape cassettes (12), the apparatus comprising a conveyor (10) conveying the cassettes (12) on edge, rectilinearly and substantially horizontally and adapted to receive the cassettes (12) from a supply magazine, and label application facilities (18, 20) disposed opposite one another on either side of the conveyor (10), each such facility having radially mobile label holders (30) which roate in timed fashion around a vertical axis and which are disposed on a rotating head (22, 24, 26, 28) and which have vertical suction surfaces, the label hodlers (30) being adapted to be supplied consecutively to a label supply station (36, 38, 40, 42), a preparation station (44, 46, 48, 50) and a labelling station (52, 54), characterised in that to apply self-adhesive strip labels (6) each label-applying facility (18, 20) has at least one strip label supply station (36, 38, 40, 42) to which strip labels (60) stuck on an elongate backing strip (52) of paper or the like transversely to the direction of the advance of such strip can be supplied, such labels being transferrable in the strip label supply station (36, 38, 40, 42) to the suction surfaces of the label holders (30) in a position slightly offset vertically from the required application height and with the adhesive surface facing outwards; the preparation station is an aligning station (44,46,48, 50) for moving the strip labels (60) from their vertically offset position on the label holder (30) into the correct position for application; and the aligning station (44, 46, 48 50) has a tappet or the like (70) which can move vertically in timed fashion and which is operative to move the strip labels (60) vertically from the said slightly offset position into the correct position for application, the tappet (70) having two aligning projections (72, 74) each associated with one of two strip labels (60) disposed at different heights on the label holder (30), the label holders (30) being formed with an aligning recess (76) co-operating with one of the aligning projections (72, 74) of the tappet (70).

2. An apparatus according to claim 1, characterised in that each label;applying facility (18, 20) has two rotating heads (22, 24; 26, 28) which are disposed consecutively of one another as considered in the direction of conveyance of the conveyor (10) and which have at least one associated strip label supply station (36, 38; 40 42).

3. An apparatus according to claim 2, characterised in that a strip label supply station (36, 38, 40, 42) is associated with each of the heads (22, 24, 26, 28), the strip labels (60) being transferrable in each of the strip label supply stations (36, 38; 40, 42) of the particular label application facility (18, 20) concerned at a different and approximate application height to the suction surfaces of the label holders (30).

4. An apparatus according to claim 1, characterised in that each label-applying facility (18, 20) has a rotating head (22, 26) with two consecutively arranged strip label supply stations (36, 38; 40, 42), the strip labels (60) being transferrable in each of such stations (36, 38; 40, 42) of each of the facilities (28, 20) at a different and approximate application height to the suction surfaces of the label holders (30).

5. An apparatus according to any of the previous claims, characterised in that each label-applying facility (18,30) has a standard label supply station (64, 65) to which self-adhesive standard labels (66) stuck on an elongate standard label backing strip (68) transversely to the direction of advance thereof can be supplied.

## Revendications

1. Appareil pour l'étiquetage de cassettes de bande (12) comportant un moyen de transport (10) transportant les cassettes de bande (12) de chant, en principe en direction horizontale et en ligne droite, moyen auquel peuvent être amenées les cassettes de bande (12) provenant d'un magasin de réserve (16), et des moyens d'application d'étiquettes (18, 20) disposés face à face des deux côtés du moyen de transport (10) et qui comportent, chacun, des porte-étiquettes (30) à surface aspirante verticale, mobiles radialement, montés sur une tête tournante (22, 24, 26, 28) tournant pas-à-pas autour d'un axe vertical, et qui sont amenables successivement à un poste de fourniture d'étiquettes (36, 38, 40, 42), à un poste de préparation (44, 46, 48, 50) et à un poste d'étiquetage (52, 54), caractérisé par le fait que, pour appliquer des étiquettes en bande (6) autocollantes, chaque moyen d'application d'étiquettes (18, 20) comporte au moins un poste d'amenée d'étiquettes en bande (36, 38, 40, 42) auquel sont amenables, sur un ruban porteur (62), en papier ou analogue, s'étendant longitudinalement, transversalement à sa direction d'avancement, des étiquettes an bande (60) encollées qui, au poste d'amenée d'étiquettes en bande (36, 38, 40, 42) sont transférables sur les surfaces d'aspiration des porte-étiquettes (30), avec des surfaces de collage tournées radialement vers l'extérieur, et dans une position légèrement décalée verticalement par rapport à la hauteur d'application prévue, que le poste de préparation est agencé en poste d'alignement (44, 46, 48, 50) pour amener à la hauteur d'application exacte les étiquettes en bande (60) qui se trouvent en position décalée verticalement sur le porte-étiquettes (30), et que le poste d'alignement (44, 46, 48, 50) comporte un coulisseau (70) mobile en hauteur, pas-à-pas, pour déplacer verticalement les étiquettes en bande (60) de la position légèrement décalée verticalement par rapport à la hauteur d'application prévue les amener à la hauteur d'application prévue les amener à la hauteur d'application exacte, le coulisseau (70) présentant deux saillies d'alignement (72, 74) pour respectivement chacune des deux étiquettes en bande (60) qui se trouvent à des hauteurs différentes sur le porte-étiquettes (30), et les porte-étiquettes (30) sont munis d'un évidement d'alignement (76) coopérant avec l'une des saillies d'alignement (72, 74) du coulisseau (70).

2. Appareil selon la revendication 1, caractérisé par le fait que chaque moyen d'application d'étiquettes (18,20) comporte deux têtes tournantes (22, 24; 26, 28) disposées l'une derrière l'autre en direction de convoyage du moyen transporteur (10), avec au moins un poste d'amenée d'étiquettes en bande (36, 38; 40, 42) associé.

3. Appareil selon la revendication 2, caractérisé par le fait qu'à chacune des têtes tournantes (22, 24, 26, 28) est associé un poste d'amenée d'étiquettes en bande (36, 38; 40, 42), les étiquettes en bande (60), dans chacun des postes d'amenée d'étiquettes en bande (36, 38, 40, 42) de chaque moyen d'application d'étiquettes (18; 20), étant transférables sur les surfaces aspirantes de chaque porte-étiquettes (30) à des hauteurs d'application sensiblement différentes.

4. Appareil selon la revendication 1, caractérisé par le fait que chaque moyen d'application d'étiquettes (18, 20) comporte une tête tournante (22, 25) avec deux postes d'amenée d'étiquettes en bande (36, 38; 40, 42) disposés l'un derrière l'autre, les étiquettes en bande (60), dans chaque poste d'amenée d'étiquettes en bande (36, 38; 40,42) de chacun des moyens d'application d'étiquettes (28, 20), étant transférables sur les surfaces aspirantes de chaque porte-étiquettes (30), à des hauteurs d'application sensiblement différentes.

5. Appareil selon l'une des revendications précédentes, caractérisé par le fait que chaque moyen d'application d'étiquettes (18, 30) comporte un poste d'amenée d'étiquettes normales (64, 65) auquel sont transférables des étiquettes normales (66) autocollantes, encollées, sur un ruban d'étiquettes normales (68), transversalement à sa direction d'avancement.
